# EUROPÄISCHE PATENTSCHRIFT

(11) **EP 1 287 878 B1**
(45) Veröffentlichungstag und Bekanntmachung des Hinweises auf die Patenterteilung: **10.08.2005**
(21) Anmeldenummer: 02018534.4
(22) Anmeldetag: 17.08.2002
(51) Int. Cl.: B01F 7/16, B01F 7/00, B01F 15/00, B01F 15/02

(54) **Vorrichtung zur Bearbeitung von Materialien**
Apparatus fot treatment of materials
Appareil de traitement des materiaux

(30) Priorität: 29.08.2001 DE 20114250 U; 29.08.2001 DE 20114251 U; 29.08.2001 DE 20114253 U
(43) Veröffentlichungstag der Anmeldung: 05.03.2003
(73) Patentinhaber: CAVITRON v.Hagen & Funke GmbH, 45549 Sprockhövel (DE)
(72) Erfinder: Fisch, Klaus, 58285 Gevelsberg (DE); Wichmann, Jens-Uwe, Dr., 64285 Darmstadt (DE)
(74) Vertreter: Selting, Günther, Dipl.-Ing.

(56) Entgegenhaltungen:
- DE-C- 3 641 413
- GB-A- 1 239 319
- US-A- 3 283 792
- US-A- 3 998 433

## Beschreibung

Die Erfindung betrifft eine Vorrichtung zur Bearbeitung von Materialien, insbesondere zum Mischen, Kneten, Fibrillieren, Mahlen und Aufschließen, mit einem Behälter, der einen vertikalen Behälterraum mit einem oben angeordneten Produkteinlass umschließt, einem Stator mit einer als Innenkegel bzw. Innenpyramide ausgebildeten Arbeitsfläche, mit um eine vertikale Achse angeordneten konzentrischen Zahnkränzen und einem Rotor mit mehreren Armen, die Zähne aufweisen, welche zwischen die Zähne benachbarter Zahnkränze greifen, wobei ein Überlauf in einem oberhalb der Arbeitsfläche angeordneten oberen Behälterteil vorgesehen ist

DE 36 41 413 C1 beschreibt eine Vorrichtung zur Bearbeitung von Materialien, die mit einem als Innenkegel ausgebildeten; mit Zahnkränzen ausgestatteten Stator versehen ist. Mit dem Stator arbeitet ein Rotor zusammen, der von einer Nabe abstehende Arme aufweist. Jeder dieser Arme trägt Zähne, die mit den Zähnen der Zahnkränze des Stators zusammengreifen. Das zu behandelnde Gut wird in dem Stator bei jeder Rotorumdrehung eine Stufe weiter nach außen transportiert und dabei einer intensiven Scherwirkung, Durchmischung und Umverteilung ausgesetzt. Der Rotorarm und der darüber befindliche Behälterraum der stehend angeordneten Vorrichtung ermöglichen eine permanente Gutumlagerung von innen nach außen und sorgen für ein vielfaches Durcharbeiten trockener und/oder hochviskoser Stoffe, so dass die Vorrichtung zum intensiven Mischen, Kneten, Fibrillieren, Aufschließen und ähnlichen für die industrielle Produktion wichtigen Vorgängen hervorragend geeignet ist. Die stehende Anordnung des Gehäuses erleichtert das Zurückfallen des Gutes von der Peripherie gegen die Mitte der Vorrichtung.

In US-A-3,998,433 ist eine Vorrichtung zum Einschlämmen von pulverförmigen Material in Wasser beschrieben, die in einem auf mittlerer Höhe liegenden Teil eine horizontale Statorscheibe mit herabhängenden Zähnen aufweist. Unterhalb der Statorscheibe ist eine horizontale Rotorscheibe mit aufragenden Zähnen angeordnet, die zwischen die Zähne der Statorscheibe greifen. Der Produkteinlass führt in einen Trichter hinein, der an der horizontalen Statorwand sitzt. Der Trichter befindet sich in einem das Wasserreservoir bildenden Raum. Er wird von dem Wasser überspült, so dass pulverförmiges Gut zusammen mit Wasser auf den Rotor aufgebracht wird. Die Abfuhr des behandelten Gutes erfolgt durch einen horizontalen Kanal, der an einen den Rotor umgebenden Ringraum angeschlossen ist.

In US-A-3,283,792 ist eine portable Mühle beschrieben, die einen Rotor mit einer kegelförmigen Rotorscheibe aufweist, die auf ihrer Oberseite mit Zähnen versehen ist. Ein Stator hat eine umgekehrt-kegelstumpfförmige Unterseite mit abstehenden Zähnen. Die Oberseite des Stators bildet einen Trichter mit einer Öffnung, die zu einem von der Rotorspitze aufragenden Kegel führt. Der Erfindung liegt die Aufgabe zugrunde, eine Vorrichtung der genannten Art im Sinne einer Verbesserung der Produktführung weiterzubilden.

Die Lösung dieser Aufgabe erfolgt erfindungsgemäß mit den im Anspruch 1 angegebenen Merkmalen. Hiernach ist in dem Behälterraum über dem Rotor ein Leitrichter angeordnet, dessen zentrische Trichteröffnung einen kleineren Durchmesser hat als der Rotor. Der Leittrichter leitet das von oben her zu dem Stator/Rotor-Trichter nachrückende Material zum Zentrum des Behälters und hält somit das Gut im Wirkbereich der Werkzeuge. Außerdem wird sichergestellt, dass das Gut in Achsennähe in den Wirkbereich der Werkzeuge gelangt, wo es auf dem Innenkegel des Stators unter Bearbeitung durch die Zähne von Stator und Rotor nach außen bewegt wird. Der Leittrichter führt das Produkt also im achsnahen Bereich der Vorrichtung in den Wirkbereich der Vorrichtung ein.

Vorzugsweise reicht die Trichteröffnung in vertikaler Richtung bis in den Rotor hinein, also in denjenigen Bereich, der von den Rotorarmen umstrichen wird. Dies bedeutet, dass die innere Öffnung des Leittrichters tiefer liegt als die Oberkanten der Arme des Rotors.

Gemäß einer bevorzugten Ausgestaltung der Erfindung ist vorgesehen, dass der Leittrichter eine Außenfläche aufweist, die weniger steil ist als die Innenfläche. Die Außenfläche oder Unterfläche des Leittrichters bewirkt im Zusammenwirken mit der Innenkegelfläche des Stators die Bildung eines Ringraums, in dem sich das nach außen drängende Produkt staut. Im Anschluss an diesen Materialstau erfolgt eine Produktexpansion wegen des dann größer werdenden Durchmessers. Eine solche Ausgestaltung des Leittrichters fördert das Umverteilen und Durchmischen des Materials im Wirkbereich der Werkzeuge.

Eine bevorzugte Weiterbildung der Erfindung sieht vor, dass der Rotor einen von einer Nabe aufragenden Wellenstumpf aufweist, der eine Zufuhrschnecke trägt. Die Zufuhrschnecke fördert das Produkt auf seinem Weg von oben nach unten und erzeugt einen zusätzlichen Druck im Zentralbereich des Behälters. Die Zufuhrschnecke ist besonders geeignet für die Verarbeitung schwerfließender Produkte und zäher Pasten. Der Durchmesser der Zufuhrschnecke sollte zweckmäßigerweise etwas größer sein als der Durchmesser der Trichteröffnung.

Die erfindungsgemäße Vorrichtung eignet sich auch zum Naßmahlen von Materialien. Durch die zusammenwirkenden Zahnkränze erfolgt ein Vorenergieeintrag in das von oben in den Behälter eingebrachte Material bei gleichzeitiger Wärmeabführung durch das Gehäuse.

Gemäß einer vorteilhaften Ausgestaltung der Erfindung ist der Behälter mit einer Bodenwand abgeschlossen, in der sich eine Aufnahme für einen die Zahnkränze tragenden Trägereinsatz des Stators befindet. Der Trägereinsatz ist in der Aufnahme herausnehmbar angeordnet. Zum Zwecke der Reinigung oder Wartung kann der Trägereinsatz in seiner Gesamtheit zum Behälterinneren hin aus der Bodenwand herausgenommen werden, nachdem zuvor der Rotor entfernt wurde. Der Stator kann dann demontiert werden und er steht für eine Reinigung, Überholung oder Wartung zur Verfügung. Es ist nicht erforderlich, den gesamten Behälter zu demontieren. Vielmehr muß der Behälter lediglich geöffnet werden, um Zugriff zu dem Trägereinsatz zu erhalten. Dies geschieht durch Abnehmen eines Deckels des Behälters. Die Bodenwand ist fester Bestandteil des Behälters und braucht nicht entfernt zu werden. Bei herausgenommenem Trägereinsatz kann auch der Behälter einer Reinigung und Wartung unterzogen werden.

Es ist möglich, den Stator samt Trägereinsatz und Zahnkränzen insgesamt auszuwechseln und durch einen neuen Stator zu ersetzen, beispielsweise wenn die Zahnkränze verschlissen oder beschädigt sind.

Zusätzlich können die Zahnkränze an dem Trägereinsatz herausnehmbar befestigt sein, wobei jeder einzelne Zahnkranz des Stators von dem Trägerkörper abgenommen und ersetzt werden kann. Hierdurch wird insbesondere im Fall eines Zahnbruchs die Reparaturarbeit wesentlich vereinfacht und verbilligt, weil nur der defekte Zahnkranz ausgewechselt werden muß.

Gemäß einer vorteilhaften Weiterbildung der Erfindung besteht jeder Arm des Rotors aus einer Trägerleiste und einer damit passend zusammengreifenden Zahnstange aus Hartmetall. Die Trägerleiste und die Zahnstange greifen passend, d.h. formschlüssig, ineinander, wobei entweder die Trägerleiste oder die Zahnstange das umgreifende Teil und die jeweils andere Komponente das innere Teil des Zusammengriffs darstellt. Dadurch wird erreicht, dass die Zahnstange und die Trägerleiste jeweils entlang einer Fläche gegeneinander gedrückt werden, wodurch sich die beim Drehen des Rotors aufgebrachte Mitnahmekraft auf eine Fläche verteilt. Bekanntlich ist Hartmetall ein sprödes Material, das eine geringe Widerstandsfähigkeit gegen Zugspannungen und Biegespannungen hat. Durch die Erfindung wird erreicht, dass in der Zahnstange keine größeren Zug- oder Biegespannungen auftreten. Solche Spannungen treten nur in der Trägerleiste auf, die aus einem Stahl hoher Zugfestigkeit bestehen kann.

Ein weiterer Vorteil besteht darin, dass die Zahnstange in unterschiedlichen Orientierungen mit der Trägerleiste zusammengesetzt werden kann. Wenn bei Drehung des Rotors in einer ersten Drehrichtung die dann vornliegenden Kanten der Zähne der Zahnstange abgenutzt sind, kann der Betrieb der Vorrichtung fortgesetzt werden, wenn die Drehung in einer zweiten Drehrichtung erfolgt, die zur ersten Drehrichtung entgegengesetzt ist. Auf diese Weise ist eine bessere Ausnutzung der sehr teuren Hartmetall-Zahnstange gegeben.

Im folgenden wird unter Bezugnahme auf die Zeichnungen ein Ausführungsbeispiel der Erfindung näher erläutert.

Es zeigen:
- Fig. 1: eine Seitenansicht der Vorrichtung,
- Fig. 2: eine Draufsicht der Vorrichtung von Figur 1,
- Fig. 3: in vergrößertem Maßstab einen Längsschnitt durch den unteren Bereich des Behälters, die Abdichtung des Wellendurchgangs und die Lagerung der Welle,
- Fig. 4: eine noch stärker vergrößerte schematische Darstellung des unteren Behälterbereichs mit Stator und Rotor sowie dem Leittrichter und der Zufuhrschnecke,
- Fig. 5: eine Unteransicht des Rotors, teilweise geschnitten, und
- Fig. 6: einen Schnitt entlang der Linie VI-VI des Rotors.

Die Vorrichtung weist einen Behälter 10 auf, der beispielsweise einen Durchmesser von 600 mm hat und senkrecht stehend auf einer Säule 100 montiert ist. Gemäß Fig. 1 ist die Säule 100 auf einem Podest 101 montiert, welches mit Lagerböcken 102 auf dem Boden steht. Auf dem Podest 101 sind zwei Elektromotore 103, 104 mit vertikalen Achsen montiert. Jeder Elektromotor treibt eine Riemenscheibe 105, 106, die im Inneren des Podests 101 angeordnet ist. Die Riemenscheiben 105, 106 treiben über Treibriemen 107, 108 eine Riemenscheibe 109, die mit der in der Säule 100 gelagerten Welle der Vorrichtung verbunden ist.

Der Behälter 10 weist einen oberen Behälterteil 110 auf, der an seinem oberen Ende mit einem Deckel 111 verschlossen ist. An das untere Ende des Behälterteils 110 schließt sich eine in Seitenansicht trapezförmige Übergangswand 15 an, die in eine Bodenwand 11 mündet. Unterhalb der Bodenwand befindet sich ein Sperrflüssigkeitsgehäuse 112, an das eine Zufuhrleitung und eine Abfuhrleitung für Sperrflüssigkeit angeschlossen ist. Das Sperrflüssigkeitsgehäuse 112 wird von der Säule 100 getragen.

Der Behälter 10 wird durch vertikale Pfosten 113 gestützt, deren untere Enden auf dem Podest 101 befestigt sind und die an ihrem oberen Enden Gummipuffer 114 tragen. An dem Behälterteil 110 sind Stützlager 115 befestigt, die auf den Gummipuffern 114 aufliegen, so dass der Behälter 10 auf den Pfosten 113 gewissermaßen hängend angeordnet ist.

Wie Fig. 2 zeigt, hat der Behälterteil 110 einen rechteckigen - bzw. quadratischen - Grundriß. Es werden Eckbereiche 120 gebildet, die abgerundet sind und sich jeweils über einen Winkel von 90 Grad erstrecken, und gerade Kantenbereiche 121, die die Eckbereiche verbinden.

Obwohl in Fig. 2 nur die Außenform des Behälters 10 dargestellt ist, ist erkennbar, dass auch die Innenform einen viereckigen Grundriß - mit abgerundeten Ecken - hat. Da der Abstand der Seitenwand des Behälters von dem im Behälterinneren rotierenden Mischorgan in Umfangsrichtung variiert, entstehen in den Eckbereichen 120 Staus, die sich jeweils in einem zur Mitte hin gerichteten Materialstrom auflösen. Der Wechsel von geraden Kantenbereichen 121 und runden Eckbereichen 120 verhindert, dass die Viskosemasse in dem Behälterraum lediglich rotiert. Es entstehen radial nach innen gerichtete Ströme, die sich mit der rotierenden Strömung kreuzen und dadurch eine intensive Durchmischung bewirken.

Der Behälterteil 110 ist mit dem pyramidenstumpfförmigen Unterteil 130 über eine Flanschverbindung 131 lösbar verbunden. Zum Festhalten der Flanschverbindung 131 dienen Kraftspanner 132, die geöffnet werden können, um den Behälter zu demontieren.

An dem Unterteil 130 befinden sich Blindflansche 133 zur Befestigung von Meßinstrumenten. An der Außenwand des Behälterteils 110 ist ein Überlauf 134 vorgesehen.

Auf dem Behälterdeckel 111 befindet sich mittig ein Produkteinlaß 136, durch den das zu verarbeitende Produkt senkrecht in den Behälter 10 eingegeben wird. Außerdem sind andere Einlaßstutzen 137 vorgesehen, durch die Zusatzstoffe eingefüllt werden können. Schließlich ist am Deckel 111 noch eine Schauöffnung 135 angebracht. Eine Zugangsöffnung ist mit einer im Deckel 111 angeordneten Tür 138 verschlossen (Fig. 2).

In Fig. 3 ist die Säule 100 mit der durch sie hindurchgehenden Welle 12 dargestellt. Die Welle ist mit Lagern 150, 151 in der Säule 100 gelagert. Der Durchgang der Welle 12 durch die Bodenwand 11 ist durch eine Dichtung 22 abgedichtet. Die Dichtung 22 weist einen Einlaß 152 und einen Außlaß 153 für Sperrflüssigkeit auf.

Durch die Bodenwand 11 des Gehäuses 10 verläuft ein Kanal 154 zu einem Anschluß 155 für die Restentleerung. Durch den Kanal 154 wird Flüssigkeit, die zur tiefsten Stelle des Behälterraumes 50 absinkt, aus dem Behälterraum abgeführt.

Wie aus den Fig. 3 und 4 hervorgeht, weist die Bodenwand 11 einen umlaufenden hochstehenden Rand 14 auf, auf dem die schräge Übergangswand 15 des Behälters 10 befestigt ist. Die Bodenwand 11 begrenzt zusammen mit ihrem Rand 14 eine ringförmige Aufnahme 16, in der ein ringförmiger Stator 17 angeordnet ist. Der Stator 17 hat eine als Innenkegel bzw. Innenpyramide ausgebildete Arbeitsfläche 18. Der halbe Ringquerschnitt des Stators 17 hat generell die Form eines rechtwinkligen Dreiecks, wobei die Arbeitsfläche 18 die Hypotenuse bildet. Der Stator 17 besteht aus einem ringförmigen Trägereinsatz 19, der passend in der Aufnahme 16 enthalten ist, und mehreren entlang der Arbeitsfläche 18 angeordneten Zahnkränzen 20. Zur Innenseite hin wird die Aufnahme 16 durch einen inneren Ringeinsatz 21 begrenzt, der den mit der Dichtung 22 abgedichteten Wellendurchgang der Welle 12 bildet. Am äußeren Umfang ist der Trägereinsatz 19 mit einer ringförmigen Dichtung 23 gegen die Umfangswand der Aufnahme 16 abgedichtet. Am inneren Umfang ist der Trägereinsatz mit zwei ringförmigen Dichtungen 24, 24' und 25 gegen den die Aufnahme 16 nach innen begrenzenden inneren Ringeinsatz 21 abgedichtet. Auf diese Weise wird verhindert, dass die zu behandelnde Masse hinter den Trägereinsatz 19 vordringt. Am äußeren Umfang ist der Trägereinsatz 19 mit einer weiteren ringförmigen Dichtung 24' gegen den Rand 14 der Bodenwand 11 abgedichtet.

Der Rotor 13 weist eine auf der Welle 12 befestigte Nabe 26 und mehrere radial davon abstehende Arme 27 auf. Die Arme 27 tragen nach unten gerichtete Zähne 29, welche mit Zähnen 28 der Zahnkränze 20 des Stators zusammengreifen. Die Zähne 28 stehen von jedem der Zahnkränze 20 nach oben ab. Die Zähne 29 des Rotors 13 greifen in die Zahnlücken zwischen den Zahnkränzen 20 des Stators 17. In Umfangsrichtung sind die Zähne 28 eines jeden Zahnkranzes 20 beabstandet.

Die Zähne 28 und 29 bestehen aus verschleißfestem Material, insbesondere aus Hartmetall. Bei dem Stator 17 bestehen die Trägerringe 30 mit den ihnen einstückig angeformten Zähnen 28 aus Hartmetall.

Die als Innenkegel ausgebildete Arbeitsfläche 18 des Stators 17 setzt sich nach außen mit im Wesentlichen gleichem Kegelwinkel in der Übergangsfläche 33 der Übergangswand 15 fort, so dass das Gut, das die Zähne 28,29 passiert hat, entlang der Arbeitsfläche 18 und der Übergangsfläche 33 nach oben und außen gedrückt wird. Wie Fig. 6 zeigt, weist jeder Arm 27 des Rotors 13 eine Trägerleiste 53 von generell U-förmigem Querschnitt auf. Die Trägerleiste 53 enthält an ihrer schrägen Unterseite eine längslaufende Nut 54 von rechteckigem Querschnitt, in der eine Zahnstange 55 sitzt. Die Trägerleiste 53 besteht aus hochfestem Stahl, während die Zahnstange 55 aus Hartmetall besteht. Der Rücken der Zahnstange 55 füllt die Nut 54 vollständig mit enger Passung aus. Die Zähne 29 befinden sich an dem aus der Nut 54 herausragenden Teil der Zahnstange 55.

Zusätzlich ist die Zahnstange 55 mit Schrauben 56 befestigt, die durch Bohrungen 57 der Trägerleiste 53 hindurchgesteckt sind und deren Gewinde in einen Gewindeeinsatz 58, der in der Zahnstange 55 versenkt ist, eingeschraubt sind. Der Gewindeeinsatz 58 besteht aus Stahl und ist in die Zahnstange 55 eingelötet. Durch Lösen der Schrauben 56, die in gleichmäßigen Abständen entlang eines Armes 27 vorgesehen sind, kann die Zahnstange 55 demontiert werden.

Es ist möglich, einzelne Zahnstangen 55 auszuwechseln, wenn einer oder mehrere Zähne beschädigt sind. Zu diesem Zweck kann der Rotor 13 von der Welle 12 demontiert und zum Behälterinneren hin abgezogen werden.

Beim Betrieb der Vorrichtung verschleißen die in Drehrichtung vorderen Kanten der Zähne 29 besonders stark. Bei einem verschleiß der Vorderkanten der Zähne wird die Zahnstange 55 aus ihrer Trägerleiste 53 herausgenommen und in umgedrehtem Zustand wieder eingesetzt werden, wobei nunmehr die früheren Vorderkanten nach hinten weisen, der Antrieb der Welle 12, der reversierbar ist, auf die entgegengesetzte Drehung eingestellt und der Rotor 13 wird in entgegengesetztem Drehsinn betrieben. Dadurch können sowohl die Zähne des Rotors 13 als auch diejenigen des Stators 17 doppelt genutzt werden. Die Ausnutzung des teuren Hartmetalls wird dadurch verbessert.

Die Trägerringe 30 des Stators 17, die die schräge Arbeitsfläche 18 bilden, überlappen einander in der Weise, dass der jeweils äußere Trägerring den benachbarten inneren Trägerring kleineren Durchmessers teilweise überdeckt und in der betreffenden Ausnehmung des Trägereinsatzes 19 niederhält. Der äußerste Ring 30a, der den benachbarten inneren Trägerring 30 niederhält, besteht aus Edelstahl und ist ohne Zähne ausgebildet. Er wird durch eine Schraube am Trägereinsatz 19 festgehalten. Der äußere Ring 30a bildet somit das Blockierelement für sämtliche Trägerringe 30.

Der Trägereinsatz 19 kann aus der Aufnahme 16 herausgenommen werden. Dies geschieht durch (nicht dargestellte) Drückschrauben, die in Gewindebohrungen 60 der Bodenwand 11 eingedreht werden und die gegen die Unterseite des Trägereinsatzes 19 drücken. Insgesamt sind beispielsweise vier Gewindebohrungen 60 für Drückschrauben gleichmäßig verteilt in der Bodenwand 11 angeordnet. Durch gleichmäßiges Drehen der Drückschrauben wird der Trägereinsatz 19 in den Behälterraum 50 hochgedrückt. Bevor dies geschieht, muß natürlich der Rotor 13 entfernt werden. Dies geschieht durch Lösen der Schraube 61, die den Rotor 13 auf der Welle 12 festhält. Um Zugang zu der Schraube 61 zu erhalten, wird der Verschlußstopfen 41 von dem Wellenstumpf 40 abgeschraubt.

Nachdem der Stator 17 aus dem Behälter 10 herausgenommen ist, kann jeder einzelne Zahnkranz 20 von dem Trägereinsatz 19 gelöst werden. Hierzu ist jedem Zahnkranz 20 im Inneren des Trägereinsatzes eine Gewindebohrung 68 zugeordnet (Fig. 3), in der eine Drückschraube sitzt. Die Drückschrauben sind von der Unterseite des Trägereinsatzes 19 her zum Drehen zugänglich und sie können gedreht werden, um den jeweiligen Zahnkranz 20 aus der betreffenden Ausnehmung des Trägereinsatzes 19 herauszudrücken. Es ist somit möglich, jeden der Zahnkränze 20 einzeln auszuwechseln. Zum Festhalten des Stators 17 in der Aufnahme 16 dienen Halteschrauben 70, die durch die Bodenwand 11 hindurch in den Trägereinsatz 19 eingeschraubt sind. Zum Lösen des Trägereinsatzes können die Halteschrauben 70 gelöst werden.

Im Innern des Behälters 10 ist ein Leittrichter 34 im Abstand von der Übergangswand 15 montiert. Der Leittrichter 34 weist eine trichterförmige Innenfläche 35 auf, die in einer Trichteröffnung 36 am unteren Ende des Leittrichters mündet. Die Trichteröffnung 36 ragt in den von den Armen 27 des Rotors begrenzten Raum von oben her hinein und sie hat einen kleineren Durchmesser als der Rotor 13. Die Trichteröffnung 36 konzentriert das von oben in den Behälter eingefüllte und nachrückende Material zum Bereich der Nabe 26, also zum Mittelbereich hin. Dort tritt das Material zwischen die Arme 27 des Rotors 13 und gelangt in den Zahnbereich.

Der Leittrichter 34 weist eine Außenfläche 37 auf, die weniger steil ist als die Innenfläche 35. Dadurch hat der Leittrichter 34 eine mit zunehmenden Durchmesser größer werdende Dicke. Die Außenfläche 37 bildet zusammen mit der Übergangsfläche 33 einen Ringspalt 38 in Verlängerung der Arme 27 des Rotors 13. Die Höhe des Ringspalts 38 verringert sich nach außen hin. In dem Ringspalt 38 staut sich das nach außen geförderte Gut, so dass die Förderung durch die Zähne 28,29 ein Widerstand entgegengesetzt wird. Dadurch wird die Scher-, Mahl- und Mischwirkung der Zähne verstärkt.

Die Nabe 26 ist in Verlängerung der Welle 12 mit einem aufragenden Wellenstumpf 40 versehen, der rohrförmig ist und mit einem Verschluss 41 verschlossen ist. Der Wellenstumpf 40 trägt eine Zufuhrschnecke 42 von ein bis zwei Gängen. Die Zufuhrschnecke fördert bei Drehung der angetriebenen Welle 12 in Richtung von oben nach unten, also zur Nabe 26 hin. Der Durchmesser der Zufuhrschnecke 42 ist etwas größer als der Durchmesser der Trichteröffnung 36. Die Zufuhrschnecke 42 erzeugt einen erhöhten Druck im Zentrum, also um den Rotor 13 herum.

## Patentansprüche

1. Vorrichtung zur Bearbeitung von Materialien, insbesondere zum Mischen, Kneten, Fibrillieren, Mahlen und Aufschließen, mit einem Behälter (10), der einen vertikalen Behälterraum (50) mit einem oben angeordneten Produkteinlass (136) umschließt, einem Stator (17) mit einer als Innenkegel bzw. Innenpyramide ausgebildeten Arbeitsfläche (18) mit um eine vertikale Achse angeordneten konzentrischen Zahnkränzen (20) und einem Rotor (13) mit mehreren Armen (27), die Zähne (29) aufweisen, welche zwischen die Zähne (28) benachbarter Zahnkränze (20) greifen, wobei ein Überlauf (134) in einem oberhalb der Arbeitsfläche (18) angeordneten oberen Behälterteil (110) vorgesehen ist,
**dadurch gekennzeichnet,**
**dass** in dem Behälterraum (50) über dem Rotor (13) ein Leittrichter (34) angeordnet ist, dessen Trichteröffnung (36) einen kleineren Durchmesser hat als der Rotor (13) und der mit einer sich an die Arbeitsfläche (18) anschließenden Übergangsfläche (33) einen Ringspalt (38) für den Durchlass des bearbeiteten Materials bildet.

2. Vorrichtung nach Anspruch 1, **dadurch gekennzeichnet, dass** die Trichteröffnung (36) in den Rotor (13) hineinragt.

3. Vorrichtung nach Anspruch 1 oder 2, **dadurch gekennzeichnet, dass** der Leitrichter (34) eine Außenfläche (37) aufweist, die weniger steil ist als die Innenfläche (35).

4. Vorrichtung nach einem der Ansprüche 1-3, **dadurch gekennzeichnet, dass** die Außenfläche (37) des Leittrichters (34) zusammen mit einer schrägen Bodenfläche (33) des Behälters (10) einen den Materialfluss aufstauenden Ringspalt (38) bildet.

5. Vorrichtung nach einem der Ansprüche 1-4, **dadurch gekennzeichnet, dass** der Rotor (13) einen von einer Nabe (26) aufragenden Wellenstumpf (40) aufweist, der eine Zufuhrschnecke (42) trägt.

6. Vorrichtung nach einem der Ansprüche 1-5, **dadurch gekennzeichnet, dass** der Behälter (10) mit einer Bodenwand (11) abgeschlossen ist und dass in einer Aufnahme (16) der Bodenwand (11) ein die Zahnkränze (20) tragender Trägereinsatz (19) des Stators (17) herausnehmbar angeordnet ist.

7. Vorrichtung nach Anspruch 6, **dadurch gekennzeichnet, dass** an der Bodenwand (11) Gewindebohrungen (60) für Drückschrauben zum Herausdrücken des Trägereinsatzes (19) in den Behälterraum (50) vorgesehen sind.

8. Vorrichtung nach Anspruch 6 oder 7, **dadurch gekennzeichnet, dass** an den inneren und äußeren Umfängen des Trägereinsatzes (19) Dichtungen (24, 24') zwischen Aufnahme (16) und Trägereinsatz (19) vorgesehen sind, die das Eindringen von Material unter den Trägereinsatz (19) verhindern.

9. Vorrichtung nach einem der Ansprüche 6-8, **dadurch gekennzeichnet, dass** die Zahnkränze (20) an dem Trägereinsatz (19) herausnehmbar befestigt sind.

10. Vorrichtung nach Anspruch 9, **dadurch gekennzeichnet, dass** jeder Zahnkranz (20) einen Trägerring (30) aufweist und dass jeweils ein Trägerring (30) einen benachbarten Trägerring (30) übergreift und niederhält.

11. Vorrichtung nach Anspruch 9 oder 10, **dadurch gekennzeichnet, dass** an dem Trägereinsatz (19) Gewindebohrungen (68) für Drückschrauben zum Herausdrücken der einzelnen Zahnkränze (20) vorgesehen sind.

12. Vorrichtung nach einem der Ansprüche 6-11, **dadurch gekennzeichnet, dass** der Stator (17) einen separat von dem Trägereinsatz (19) an der Bodenwand (11) befestigten inneren Ringeinsatz (21) aufweist, der die Aufnahme (16) begrenzt.

13. Vorrichtung nach einem der Ansprüche 1-12, **dadurch gekennzeichnet, dass** jeder Arm (27) des Rotors (13) aus einer Trägerleiste (53) und einer damit passend zusammengreifenden Zahnstange (55) aus Hartmetall besteht.

14. Vorrichtung nach Anspruch 13, **dadurch gekennzeichnet, dass** die Trägerleiste (53) einen längs laufenden Kanal (54) aufweist, in den die Zahnstange (55) herausnehmbar eingesetzt ist.

15. Vorrichtung nach Anspruch 13 oder 14, **dadurch gekennzeichnet, dass** die Zahnstange (55) einen Gewindeeinsatz (58) enthält und mit einer Schraube (56) an der Trägerleiste (53) befestigt ist.

16. Vorrichtung nach einem der Ansprüche 1-15, **dadurch gekennzeichnet, dass** der Antrieb des Rotors (13) reversierbar ist.

17. Vorrichtung nach einem der Ansprüche 1-16, **dadurch gekennzeichnet, dass** der Behälterraum (50) des Behälters (10) einen vieleckigen Grundriß hat, derart, dass die Eckbereiche (120), die von dem Rotor (13) einen größeren Abstand haben, mit Kantenbereichen (121) abwechseln, die von dem Rotor einen kleineren Abstand haben.

## Claims

1. A device for processing materials, in particular for mixing, kneading, fibrillating, grinding and disintegrating, comprising a container (10) with a vertical container chamber (50) having a product inlet (136) at the top, a stator (17) having a working surface (18) formed as an inner cone or an inner pyramid with concentric gear rings (20) arranged about a vertical axis, and a rotor (13) with a plurality of arms (27) with teeth (29) engaging between the teeth (28) of adjacent gear rings (20), an overflow (134) being provided in an upper container portion (110) above the working surface (18),
**characterized in**
**that** a guiding funnel (34) is arranged in the container chamber (50) above the rotor (13), the funnel opening (36) thereof having a smaller diameter than the rotor (13), said funnel, together with a transition surface (33) adjoining the working surface (18), forming an annular gap (38) for the passage of the processed material.

2. The device of claim 1, **characterized in that** the funnel opening (36) protrudes into the rotor (13).

3. The device of claim 1 or 2, **characterized in that** the guiding funnel (34) has an outer surface (37) that is less steep than the inner surface (35).

4. The device of one of claims 1-3, **characterized in that** the outer surface (37) of the guiding funnel (34), together with an inclined bottom surface (33) of the container (10), forms an annular gap (38) piling up the material flow.

5. The device of one of claims 1-4, **characterized in that** the rotor (13) has a shaft stub (40) projecting upward from a hub (26) and bearing a feed screw (42).

6. The device of one of claims 1-5, **characterized in that** the container (10) is closed by a bottom wall (11) and that a carrier insert (19) of the stator (17) carrying the gear rings (20) is removably arranged in a receptacle (16) of the bottom wall (11).

7. The device of claim 6, **characterized in that** the bottom wall (11) is provided with threaded bores (60) for pushing screws serving to push the carrier insert (19) into the container chamber (50).

8. The device of claim 6 or 7, **characterized in that** seals (24, 24') are provided at the inner and outer circumferences of the carrier insert (19) between the receptacle (16) and the carrier insert (19), which seals prevent material from entering beneath the carrier insert (19).

9. The device of one of claims 6-8, **characterized in that** the gear rings (20) are fastened to the carrier insert (19) such that they can be taken out.

10. The device of claim 9, **characterized in that** each gear ring (20) has a carrier ring (30) and that a respective carrier ring (30) overlaps and holds down an adjacent carrier ring (30).

11. The device of claim 9 or 10, **characterized in that** the carrier insert (19) is provided with threaded bores (68) for pushing screws adapted to push out the individual gear rings (20).

12. The device of one of claims 6-11, **characterized in that** the stator (17) has an inner annular insert (21) fastened to the bottom wall (11) separate of the carrier insert (19) and defining the receptacle (16).

13. The device of one of claims 1-12, **characterized in that** each arm (27) of the rotor (13) consists of a support bar (53) and a meshing toothed rack (55) of hard metal.

14. The device of claim 13, **characterized in that** the support bar (53) comprises a longitudinally extending channel (54) into which the toothed rack (55) is removably inserted.

15. The device of claim 13 or 14, **characterized in that** the toothed rack (55) has a threaded insert (58) and is fastened to the support bar (53) by a screw (56).

16. The device of one of claims 1-15, **characterized in that** the drive of the rotor (13) is reversible.

17. The device of one of claims 1-16, **characterized in that** the container chamber (50) of the container (10) has a polygonal plan shape such that the corner portions (120) that are spaced farther from the rotor (13) alternate with edge portions (121) that are spaced less far from the rotor.

## Revendications

1. Dispositif pour le traitement de matériaux, notamment pour les mélanger, les malaxer, les fibriller, lès broyer et les désagréger, comprenant un récipient (10) entourant une chambre de récipient verticale (50) munie d'une admission de produit (136) disposée en haut, un stator (17) avec une surface de travail en forme de cône intérieur ou de pyramide intérieure (18) et des couronnes dentées (20) concentriques disposées autour d'un axe vertical, et un rotor (13) avec plusieurs bras (27) présentant des dents (29) qui s'engagent entre les dents (28) de couronnes dentées (20) voisines, un trop-plein (134) étant prévu dans une partie de récipient supérieure (110) disposée au-dessus de la surface de travail (18),
**caractérisé en ce qu'**une trémie principale (34) est disposée dans la chambre de récipient (50) au-dessus du rotor (13), dont l'ouverture de trémie (36) présente un diamètre inférieur à celui du rotor (13) et qui, conjointement avec une surface de transition (33) disposée après la surface de travail (18), forme une fente annulaire (38) pour le passage du matériau traité.

2. Dispositif selon la revendication 1,
**caractérisé en ce que** l'ouverture de trémie (36) saille dans le rotor (13).

3. Dispositif selon la revendication 1 ou 2
**caractérisé en ce que** la trémie principale (34) présente une surface extérieure (37) qui est moins raide que la surface intérieure (35).

4. Dispositif selon l'une quelconque des revendications 1 à 3,
**caractérisé en ce que** la surface extérieure (37) de la trémie principale (34) conjointement avec une surface de fond inclinée (33) du récipient (10) forme une fente annulaire (38) retenant le flux du matériau.

5. Dispositif selon l'une quelconque des revendications 1 à 4,
**caractérisé en ce que** le rotor (13) présente un bout d'arbre (40) saillant d'un moyeu (26) et portant une vis d'alimentation (42).

6. Dispositif selon l'une quelconque des revendications 1 à 5,
**caractérisé en ce que** le récipient (10) est fermé par une paroi de fond (11), et **en ce que** dans un logement (16) de la paroi de fond (11) est disposé de façon amovible un insert de support (19) du stator (17) portant les couronnes dentées (20).

7. Dispositif selon la revendication 6,
**caractérisé en ce que** sur la paroi de fond (11) des alésages filetés (60) sont prévus pour des vis de poussée pour pousser l'insert de support (19) dans la chambre de récipient (50).

8. Dispositif selon la revendication 6 ou 7,
**caractérisé en ce qu'**aux périphéries intérieure et extérieure de l'insert de support (19), des garnitures d'étanchéité (24, 24') sont prévues entre le logement (16) et l'insert de support (19), qui empêchent la pénétration de matériau sous l'insert de support (19).

9. Dispositif selon l'une quelconque des revendications 6 à 8,
**caractérisé en ce que** les couronnes dentées (20) sont fixées de façon amovible à l'insert de support (19).

10. Dispositif selon la revendication 9,
**caractérisé en ce que** chaque couronne dentée (20) présente une bague de support (30), et respectivement une bague de support (30) chevauche et retient une bague de support voisine (30).

11. Dispositif selon la revendication 9 ou 10,
**caractérisé en ce que** sur l'insert de support (19) des alésages filetés (68) sont prévus pour des vis de poussée pour pousser les différentes couronnes dentées (20).

12. Dispositif selon l'une quelconque des revendications 6 à 11,
**caractérisé en ce que** le stator (17) présente un insert annulaire intérieur (21) fixé séparément de l'insert de support (19) à la paroi de fond (11) et délimitant le logement (16).

13. Dispositif selon l'une quelconque des revendications 1 à 12,
**caractérisé en ce que** chaque bras (27) du rotor (13) est composé d'un rail de support (53) et d'une crémaillère (55) en métal dur coopérant avec celui-ci de façon ajustée.

14. Dispositif selon la revendication 13,
**caractérisé en ce que** le rail de support (53) présente un canal (54) s'étendant longitudinalement dans lequel la crémaillère (55) est insérée de façon amovible.

15. Dispositif selon la revendication 13 ou 14,
**caractérisé en ce que** la crémaillère (55) comprend un insert fileté (58) et est fixée par une vis (56) au rail de support (53).

16. Dispositif selon l'une quelconque des revendications 1 à 15,
**caractérisé en ce que** l'entraînement du rotor (13) est réversible.

17. Dispositif selon l'une quelconque des revendications 1 à 16,
**caractérisé en ce que** la chambre de récipient (50) du récipient (10) présente un tracé polygonal, de telle sorte que les zones d'angle (120) plus à l'écart du rotor (13) alternent avec des zones d'arête (121) moins à l'écart du rotor.
